# EUROPÄISCHE PATENTSCHRIFT

(11) **EP 1 302 433 B1**
(45) Veröffentlichungstag und Bekanntmachung des Hinweises auf die Patenterteilung: **23.02.2005**
(21) Anmeldenummer: 01250432.0
(22) Anmeldetag: 07.12.2001
(51) Int. Cl.: B66C 9/00, B66C 23/80

(54) **Umschlaggerät zum kombinierten Container- und/oder Schüttgutumschlag**
Transfer device for the combined transfer of container and/or bulk material
Appareil de transert pour le transfert combiné de matériaux en conteneur et/ou en vrac

(30) Priorität: 11.12.2000 DE 10062516
(43) Veröffentlichungstag der Anmeldung: 16.04.2003
(73) Patentinhaber: Gottwald Port Technology GmbH, 40597 Düsseldorf (DE)
(72) Erfinder: Beyer, Manfred, Dipl.-Ing., 40589 Düsseldorf (DE); Hartmann, Kurt, Dipl.-Ing., 47228 Duisburg (DE); Klessinger, Dieter, Dip.-Ing., 40591 Düsseldorf (DE)
(74) Vertreter: Moser, Jörg Michael, Dipl.-Ing.

(56) Entgegenhaltungen:
- DE-A- 2 735 385
- DE-A- 19 528 555
- FR-A- 2 048 145
- US-A- 4 773 332

## Beschreibung

Die Erfindung betrifft ein schienengängiges Umschlaggerät zum kombinierten Container- und Schüttgutumschlag in See- und Binnenhäfen, mit einem das Lastaufnahmemittel tragenden portalartigen Rahmengerüst an dessen Portalstützen die Schienenfahrwerke oder Schienenfahrwerkgruppen pendelnd angelenkt sind.

Umschlaggeräte der vorbeschriebenen Bauart sind in vielen Teilen der Welt im Einsatz. In der Standardausführung sind diese Geräte für Kaianlagen konzipiert, an denen Schienenstränge fest verlegt sind, so dass sie nicht unbegrenzt flexibel einsetzbar sind, obgleich sie den meisten Bedürfnissen einer Umschlaganlage genügen. Vielfach besteht oder entsteht aber die Forderung nach größerer Mobilität der Umschlaggeräte, um sie flexibler einsetzen zu können, als dies feste Schienenstränge zulassen. Besonders neue Kaianlagen, die in der Regel Standardbetonteile aus dem Straßenbrückenbau verwenden, sind gut mit Reifenfahrwerken befahrbar, so dass auf die einschränkende Schienengängigkeit verzichtet werden kann.

Die DE 27 35 385 offenbart ein fahrbares Portal mit auf straßengängigen, lenkbaren Rädern stehenden Portalständern und einer die Portalständer verbindenden Portalbrücke, wobei an jedem Portalständer mindestens eine Stütze mit Stützfläche zum Abstützen des Portals auf der Fahrfläche der straßengängigen Räder angeordnet ist, wobei die Stützfläche durch mindestens ein schienengängiges Rad ersetzbar ist.

Aus der US 5,076,450 ist es bekannt, die Fahrwerke von Kranen mit den Portalstützen pendelnd zu verbinden.

Um die Forderungen nach erhöhter Flexibilität zu erfüllen und damit den unterschiedlichen Bedürfnissen der Betreiber der Umschlaganlagen zu genügen, ist es das Ziel der vorliegenden Erfindung, ein Umschlaggerät zum kombinierten Container- und Schüttgutumschlag in See- und Binnenhäfen zu entwickeln, das sowohl schienengebunden in konventionellen Umschlaghäfen als auch als mobiles Gerät universell eingesetzt werden kann.

Erfindungsgemäß wird zur Lösung der Aufgabe vorgeschlagen, dass bei angekoppelten Reifenfahrwerken oder Reifenfahrwerkgruppen und/oder ausgefahrenen Abstützzylindem der Abstützvorrichtung die dem Reifenfahrwerk und der Abstützvorrichtung abgewandten Enden der Balanciers gegen das Stützmoment aufnehmende Anschläge anlegbar sind, so dass im abgestützten Zustand die Wirkungen des Balanciers aufgehoben werden, so dass ein äußerst stabiles System entsteht.

Ein derartig konzipiertes Basis-Gerät ist sowohl für den mobilen als auch den schienengebundenen Einsatz vorbereitet und unterscheidet sich lediglich, abhängig von den jeweiligen Einsatzorten, durch die alternative Verwendung von Reifenfahrwerken oder Reifenfahrwerkgruppen oder Schienenfahrwerken oder Schienenfahrwerkgruppen. So kann z.B. ein Kunde, der ein schienengängiges Gerät erworben hat, dieses später in ein mobiles Gerät umrüsten oder umgekehrt. Die Umrüstung erfolgt bedarfsweise, indem die Reifenfahrwerke oder Reifenfahrwerkgruppen an das Basisgerät an- und abgekoppelt werden.

Zur uneingeschränkten Manövrierbarkeit des Umschlaggerätes sind die Reifenfahrwerke oder Reifenfahrwerkgruppen um vertikale Achsen verschwenkbar. Die Lenkung des Gerätes erfolgt vorzugsweise elektronisch gesteuert und hydraulisch umgesetzt nach einem festgelegten Programm mittels Hydromotoren an den Reifenfahrwerken. Jedes Reifenfahrwerk ist mindestens um 90° in beiden Richtungen verschwenkbar, so dass eine volle Lenkbarkeit des Gerätes in alle Richtungen gegeben ist.

Günstigerweise sind zum Ausgleich der Last und des Gewichtes die Schienenfahrwerke oder Schienenfahrwerkgruppen über Balanciers pendelnd mit den Portalstützen verbunden. An diesen Balanciers sind auch die Reifenfahrwerke oder Reifenfahrwerkgruppen anlenkbar. Die Balanciers verteilen das Gewicht des Gerätes gleichmäßig auf alle Räder der jeweiligen Fahrwerke unabhängig von Gleis- oder Fahrbahnunebenheiten.

Um das Gerät insbesondere bei mobilem Einsatz auch im Umschlagbetrieb sicher abstützen zu können, sind nach einem weiteren Merkmal der Erfindung den Reifenfahrwerken oder Reifenfahrwerkgruppen Abstützvorrichtungen zugeordnet, die mittels vertikal wirkender Abstützzylinder das Umschlaggerät in seiner Arbeitsstellung auf dem Planum abstützen. Die Abstützvorrichtungen sind jeweils in der Nähe der Fahrwerke angeordnet, vorzugsweise sind sie an den Balanciers befestigt. Zur besseren Aufteilung der Abstützkräfte auf dem Planum sind die Abstützungen günstigerweise jeweils beidseitig der vertikalen Längsmittelebenen des Balanciers angeordnet

Das An- und Abkoppeln der Reifenfahrwerke oder Reifenfahrwerkgruppen an das Umschlaggerät gestaltet sich dadurch einfach, dass das Gerät mittels der Abstützzylinder angehoben werden kann. Dadurch werden die Schienenfahrwerke oder Schienenfahrwerkgruppen aus den Schienen gehoben und verbleiben auch in der angehobenen Stellung, wenn das Gerät auf den angelenkten Reifenfahrwerken oder Reifenfahrwerkgruppen abgesetzt wird.

Ein Umschlaggerät nach der Erfindung ist in der Zeichnung dargestellt und wird nachfolgend beschrieben. Es zeigt:
- Figur 1: die Ansicht des Unterteils eines erfindungsgemäßen Umschlaggerätes,
- Figur 2: eine vergrößerte Ausschnittdarstellung des Fahrwerkbereichs des Umschlaggerätes nach Figur 1, und
- Figur 3: eine Draufsicht auf das Umschlaggerät der Erfindung.

In Figur 1 ist mit 1 das erfindungsgemäße Umschlaggerät bezeichnet, von dem lediglich der untere Rahmenbereich dargestellt ist. Es kann sich beispielsweise um einen Hafenkran zur Schüttgutentladung, aber auch um ein Containerumschlaggerät handeln. Das portalartige Rahmengerüst des Umschlaggerätes 1 ist mit 2 bezeichnet, auf dem Rahmengerüst ist das nicht dargestellte Lastaufnahmemittel befestigt. Das Rahmengerüst 2 bildet Portalstützen 3, an denen die Schienenfahrwerksgruppen 4 direkt oder über die Schwingen 8 pendelnd angeordnet sind. Dazu sind an horizontalen Schwenkachsen 5 der Portalstützen Balanciers 6 angelenkt, die ihrerseits über Gelenke 7a Schwingen 8 tragen, in denen ebenso wie in den Gelenken 7b die Schienenfahrwerkgruppen 4 drehbar gelagert sind. In den Schienenfahrwerkgruppen 4 sind die Räder 9 des Schienenfahrwerks 10 angeordnet, die auf den Schienen 20 abrollen.

Wie in der vergrößerten Darstellung des Fahrwerkbereichs in Figur 2 zu erkennen ist, ist außerdem an jedem Balancier 6 eine Abstützvorrichtung 11 für das Umschlaggerät 1 befestigt, die im Wesentlichen aus dem vertikal wirkenden Abstützzylinder 12 besteht, an dessen unterem Ende die Abstützplatte 13 gelenkig befestigt ist, mit der sich das Umschlaggerät 1 auf dem Planum 14 abstützt. Wie in der später beschriebenen Figur 3 erkennbar ist, sind an jedem Balancier beidseitig seiner Längsmittelachse zwei Abstützplatten 13 vorgesehen.

An der dem Umschlaggerät 1 abgewandten Seite des Balanciers ist mittels einer Bolzenverbindung 15 über einen Rahmen 16 eine Reifenfahrwerkgruppe 17 befestigt, die um eine vertikale Achse 18 aus der strichpunktierten Stellung in die in durchgezogener Linie dargestellte Stellung verschwenkbar ist. Die Reifenfahrwerkgruppe 17 lässt sich bei ausgefahrenem Abstützzylinder 12 und somit in angehobener Stellung des Umschlaggerätes 1, in der die Schienenfahrwerke von den Schienen abgehoben sind, anbauen, beispielsweise durch Heranrollen der Reifenfahrwerkgruppe 17 an den Balancier, so dass die Bolzenverbindung 15 gesetzt werden kann. Nach Einfahren der Abstützzylinder 12 kommt das Umschlaggerät 1 auf den insgesamt vier Reifenfahrwerken zu stehen und kann auf den Reifenfahrwerkgruppen frei verfahren werden. Die Abstützkräfte werden von der Reifenfahrwerkgruppe 17 über den Balancier 6, der um das Gelenk 5 verschwenkbar ist, in das portalartige Rahmengerüst 2 geleitet, wobei das der Fahrwerkgruppe 17 abgewandte Ende des Balanciers 6 auf einem Stützlager 19 am Rahmengerüst 2 aufliegt.

Umgekehrt können nach Lösen der Bolzenverbindung 15 die Reifenfahrwerkgruppen 17 demontiert, abgebaut und das Umschlaggerät 1 auf der Fahrschiene 20 abgesetzt werden. Dies wird so oberhalb des Schienenstranges durchgeführt, dass bei synchronem Absenken der Abstützzylinder 12 die Schienenräder 9 der Schienenfahrwerke des Umschlaggerätes 1 auf die Fahrschiene 20 abgesetzt werden. Das Umschlaggerät 1 ist dann als reines Schienenfahrzeug einsetzbar.

In Figur 3 ist in der Draufsicht auf das erfindungsgemäße Gerät zu erkennen, dass die Reifenfahrwerkgruppen 17 symmetrisch zur Fahrzeuglängs- und -querachse angeordnet sind und insgesamt 4 Reifenfahrwerkgruppen vorgesehen sind.

Erkennbar sind weiter die doppelten Abstützplatten 13, von denen jeweils eine auf jeder Seite der Längsachse des Balanciers 6 angeordnet ist. Der Abstützzylinder 12 ist zentrisch im Balancier 6 angeordnet. Ansonsten sind gleiche Teile gleich bezeichnet.

## Patentansprüche

1. Schienengängiges Umschlaggerät zum kombinierten Container- und Schüttgutumschlag in See- und Binnenhäfen, mit einem das Lastaufnahmemittel tragenden portalartigen Rahmengerüst an dessen Portalstützen die Schienenfahrwerke oder Schienenfahrwerkgruppen pendelnd angelenkt sind, wobei zusätzlich zu den Schienenfahrwerken oder Schienenfahrwerkgruppen (4) symmetrisch zur Fahrzeuglängs- (L) und Querachse (Q) mindestens vier lenkbare an- und abkoppelbare Reifenfahrwerke oder Reifenfahrwerkgruppen (17) über Balanciers (6) an den Portalstützen (3) anlenkbar sind, die bei aus den Schienen (20) gehobenem Schienenfahrwerk (10) ein Manövrieren des Umschlaggerätes (1) auf den Reifenfahrwerken (17) ermöglichen,
**dadurch gekennzeichnet, dass** eine Abstützzylinder (12) aufweisende Abstützvorrichtung vorgesehen ist, und dass bei angekoppelten Reifenfahrwerken oder Reifenfahrwerkgruppen (17) und/oder ausgefahrenen Abstützzylindern (12) der Abstützvorrichtung (11) die dem Reifenfahrwerk (17) und der Abstützvorrichtung (11) abgewandten Enden der Balanciers (6) gegen das Stützmoment aufnehmende Anschläge (19 ) anlegbar ist.

2. Umschlaggerät nach Anspruch 1,
**dadurch gekennzeichnet,**
**dass** die Reifenfahrwerke oder Reifenfahrwerkgruppen (17) um vertikale Achsen (18) verschwenkbar sind.

3. Umschlaggerät nach einem der Ansprüche 1 bis 2,
**dadurch gekennzeichnet,**
**dass** die Schienenfahrwerke oder Schienenfahrwerkgruppen (4) über Schwingen (8) und Balanciers (6) pendelnd mit den Portalstützen (3) verbunden sind und dass die Reifenfahrwerke oder Reifenfahrwerkgruppen (17) an den Balanciers (6) anlenkbar sind.

4. Umschlaggerät nach einem der Ansprüche 1 bis 3,
**dadurch gekennzeichnet,**
**dass** den Reifenfahrwerken oder Reifenfahrwerkgruppen (17) Abstützvorrichtungen (11) zugeordnet sind, die mittels vertikal wirkender Abstützzylinder (12) das Umschlaggerät (1) in seiner Arbeitsstellung abstützen.

5. Umschlaggerät nach einem der Ansprüche 1 bis 4,
**dadurch gekennzeichnet,**
**dass** die Abstützvorrichtungen (11) an den Balanciers (6) befestigt sind.

6. Umschlaggerät nach einem der Ansprüche 1 bis 5,
**dadurch gekennzeichnet,**
**dass** die Abstützvorrichtungen (11) jeweils beidseitig der vertikalen Längsmittelebenen des Balanciers (6) angeordnet sind.

7. Umschlaggerät nach einem der Ansprüche 1 bis 6,
**dadurch gekennzeichnet,**
**dass** zum An- und Abkoppeln der Reifenfahrwerke oder Reifenfahrwerkgruppen (17) das Umschlaggerät (1) mittels der Abstützzylinder (12) anhebbar ist.

## Claims

1. Cargo-handling apparatus travelling on rails for the combined handling of containers and bulk material in sea ports and docks, having a gantry-like frame structure bearing the load lifting members, the rail travelling mechanisms or rail travelling mechanism aggregates being articulated on the gantry supports of the frame structure in an oscillating manner, wherein in addition to the rail travelling mechanisms or rail travelling mechanism aggregates (4) at least four controllable tyre travelling mechanisms or tyre travelling mechanism aggregates (17) which can be coupled and uncoupled can be articulated on the gantry supports (3) via balancing beams (6) symmetrically with respect to the vehicle longitudinal axis (L) and transverse axis (Q), which gantry supports permit the cargo-handling apparatus (1) to be manoeuvred on the tyre travelling mechanisms (17) when the rail travelling mechanism (10) is lifted up from the rails (20),
**characterised in that** a supporting device comprising supporting cylinders (12) is provided, and **in that** when the tyre travelling mechanisms or tyre travelling mechanism aggregates (17) are coupled and/or when the supporting cylinders (12) of the supporting device (11) are extended, the ends of the balancing beams (6) remote from the tyre travelling mechanism (17) and supporting device (11) can be placed against stops (19) receiving the supporting moment.

2. Cargo-handling apparatus as claimed in Claim 1, **characterised in that** the tyre travelling mechanisms or tyre travelling mechanism aggregates (17) can be pivoted about vertical axes (18).

3. Cargo-handling apparatus as claimed in Claim 1 and 2, **characterised in that** the rail travelling mechanisms or rail travelling mechanism aggregates (4) are connected to the gantry supports (3) in an oscillating manner by means of oscillating cranks (8) and balancing beans (6), and **in that** the tyre travelling mechanisms or tyre travelling mechanism aggregates (17) can be articulated on the balancing beams (6).

4. Cargo-handling apparatus as claimed in any one of Claims 1 to 3,
**characterised in that** supporting devices (11) are allocated to the tyre travelling mechanisms or tyre travelling mechanism aggregates (17), which supporting devices support the cargo-handling apparatus (1) in its working position by means of supporting cylinders (12) which act in the vertical direction.

5. Cargo-handling apparatus as claimed in any one of Claims 1 to 4,
**characterised in that** the supporting devices (11) are attached to the balancing beam (6).

6. Cargo-handling apparatus as claimed in any one of Claims 1 to 5,
**characterised in that** the supporting devices (11) are disposed in each case on both sides of the vertical longitudinal central planes of the balancing beams (6).

7. Cargo-handling apparatus as claimed in any one of Claims 1 to 6,
**characterised in that** the cargo-handling apparatus (1) can be lifted by means of the supporting cylinders (12) for the purposes of coupling and uncoupling the tyre travelling mechanisms or tyre travelling mechanism aggregates (17).

## Revendications

1. Machine de manutention montée sur rail, pour la manutention combinée de conteneurs et de matériaux en vrac dans des ports de mer et des ports intérieurs, avec un châssis en forme de portique, portant des moyens de soulèvement d'une charge, des trains de roulement sur rail ou des groupes de trains de roulement sur rail étant articulés de manière oscillante aux montants du portique, dans laquelle, en plus des trains de roulement sur rail ou des groupes de trains de roulement sur rail (4), au moins quatre trains de roulement ou groupes de trains de roulement sur pneus (17), pouvant être dirigés, pouvant être accouplés et désaccouplés, sont montés de manière orientable sur les montants (3) du portique, symétriquement par rapport à l'axe longitudinal (L) et à l'axe transversal (Q) du véhicule par l'intermédiaire de balanciers (6), permettant, lorsque les trains de roulement sur rail (10), sont relevés des rails, de manoeuvrer la machine de manutention (1) sur les trains de roulement sur pneus,
**caractérisée en ce qu'**un dispositif d'appui présentant des cylindres d'appui (12) est prévu, et **en ce que**, lorque les trains de roulement sur pneus, ou groupes de trains de roulement sur pneus (17) sont couplés et/ou les cylindres d'appui (12) du dispositif d'appui (11) sont en extension, les extrémités des balanciers (6) opposées au train de roulement sur pneus (17) et au dispositif d'appui (11) peuvent prendre appui contre des butées (19) reprenant le moment d'appui.

2. Machine de manutention selon la revendication 1,
**caractérisée en ce que**
les trains de roulement sur pneus, ou groupes de trains de roulement sur pneus (17) peuvent pivoter autour d'axes verticaux (18).

3. Machine de manutention selon les revendications 1 à 2,
**caractérisée en ce que**
les trains de roulement sur rail ou groupes de trains de roulement sur rail (4) sont reliés de manière oscillante aux montants (3) du portique, par l'intermédiaire de bascules (8) et de balanciers (6), et **en ce que** les trains de roulement sur pneus ou groupes de trains de roulement sur pneus (17) sont articulés sur les balanciers (6).

4. Machine de manutention selon les revendications 1 à 3,
**caractérisée en ce que**
des dispositifs d'appui (11) sont associés aux trains de roulement sur pneus ou groupes de trains de roulement sur pneus (17), qui soutiennent, dans sa position de travail, la machine de manutention (1) au moyen de cylindres d'appui (12) travaillant verticalement.

5. Machine de manutention selon les revendications 1 à 4,
**caractérisée en ce que**
les dispositifs d'appui (11) sont fixés aux balanciers (6).

6. Machine de manutention selon les revendications 1 à 5,
**caractérisée en ce que**
les dispositifs d'appui (11) sont disposés chaque fois de part et d'autre du plan longitudinal, vertical, médian, du balancier (6).

7. Machine de manutention selon les revendications 1 à 6,
**caractérisée en ce que**
la machine de manutention (1) peut être soulevée au moyen des cylindres d'appui (12) pour accoupler et désaccoupler les trains de roulement sur pneus ou groupes de trains de roulement sur pneus (17).
